# EUROPÄISCHE PATENTSCHRIFT

(11) **EP 1 405 574 B1**
(45) Veröffentlichungstag und Bekanntmachung des Hinweises auf die Patenterteilung: **05.09.2007**
(21) Anmeldenummer: 03022170.9
(22) Anmeldetag: 30.09.2003
(51) Int. Cl.: A41D 13/00, A41D 1/08

(54) **Reithose oder Reitunterhose**
Trousers or undergarment for horse sports
Pantalon ou sous-vêtement pour la pratique des sports hippiques

(30) Priorität: 01.10.2002 DE 20215130 U
(43) Veröffentlichungstag der Anmeldung: 07.04.2004
(73) Patentinhaber: Rosenberg, Anja, 90530 Wendelstein (DE)
(72) Erfinder: Rosenberg, Anja, 90530 Wendelstein (DE)
(74) Vertreter: Geyer, Fehners & Partner

(56) Entgegenhaltungen:
- EP-A- 0 776 615
- WO-A-03/037059
- DE-C- 10 100 900
- DE-U- 20 215 130
- FR-A- 2 420 339
- FR-A- 2 725 344
- JP-A- 3 019 901
- JP-A- 11 036 101
- US-A- 549 048
- US-A- 802 719
- US-A- 5 271 101
- US-A- 5 683 373
- US-A- 5 978 970
- US-A- 6 029 281
- US-B1- 6 565 702

## Beschreibung

Die Erfindung bezieht sich auf eine Reithose oder Reitunterhose für Damen die im Schrittbereich, zur Ausbildung einer Einschubtasche doppelwandig ausgebildet ist, wobei ein Schutzpolster vorgesehen ist, das in die Einschubtasche einfügbar und daraus wieder entnehmbar ist und das eine räumliche Formgebung aufweist.

Eine Reitunterhose ist aus der DE 147 071 C bekannt, in der ein Unterbeinkleid für Reiter beschrieben wird, das dadurch gekennzeichnet ist, daß die in dauernde oder zeitweilige Berührung mit dem Sattel und dem Körper des Reittieres kommenden Stellen der Unterhose eine Doppelwandung besitzen, zwischen deren Lagen sich eine entsprechend dicke Schicht eines elastischen und den Schweiß aufsaugenden weichen Faserstoffes befindet, die zur Verminderung der vorkommenden Stöße und Reibungen und zum Aufsaugen des Schweißes an den Berührungsstellen dient.

Diese im Bereich der Doppelwandung des Unterbeinkleides eingelegte Polsterung stellt lediglich eine Schicht aus einem weichen Faserstoff dar, die zum einen dazu dienen soll, vorkommende Stöße und Reibungen zu vermindern und andererseits Schweiß aufzusaugen. Es handelt sich folglich um eine im wesentlichen flächige Polsterschicht ohne jegliche besondere Formgebung.

Aus der US 549048 ist eine Hose mit den Merkmalen des Oberbegriffes bekannt. Sie weist eine Einschubtasche und ein darin einlegbares Schutzpolster auf, das luftgefüllt und zum Schutz des männlichen Genitalbereichs U-förmig ausgebildet ist.

Die US 5978970 beschreibt eine Schutzeinlage für Radfahrer, die in eine Hose eingelegt werden kann. Die Einlage weist zwei Flügel auf, die unter das Gesäß des Radfahrers geschoben werden. Zwischen diesen Flügeln ragt ein gegenüber den Flügeln etwas eingetiefter Steg nach vorne, der Dammbereich vor Druck beim Fahrradfahren schützen soll. Eine ähnliche Schutzeinlage ist aus der DE 10100900C2 bekannt, die ebenfalls eine Sitzfläche sowie einen daran vorragenden Abschnitt aufweist, der eine Eintiefung zur Aufnahme der männlichen Genitalien aufweist. Insbesondere ist ein Schutzkanal für die im Bereich der Peniswurzel verlaufende Vene vorgesehen.

Die US 2977957 beschreibt eine Möglichkeit zum Fixieren einer Damenbinde. In Hosen integrierte Damenbinden sind schließlich aus der US 5683373 sowie der JP 11-36101 bekannt.

Die Veröffentlichung FR 2420339 schildert eine Damenbinde, welche einen Vorsprung aufweist, der in die weibliche Vulva eingeschoben wird. An der Spitze dieses Vorsprungs ist eine Vertiefung zur Aufnahme von Menstruationsflüssigkeit vorgesehen.

Aus dem Bereich des Radsports sind Radfahrerhosen bekannt, die im Schrittbereich zwar nicht doppelwandig ausgebildet sind, dort jedoch zum Schutz der betroffenen Körperteile und insbesondere auch der Geschlechtsteile Schutzeinlagen aufweisen, die diese Körperstellen des Fahrers vor den höchsten Druck- und Reibungsbeanspruchungen schützen sollen.

So ist aus der EP 0 776 615 A2 eine Radfahrerhose für Herren und Damen bekannt, die eine Einlage aufweist, die aus einem einzigen, ebenen bzw. flächigen Stück Material gefertigt ist und in Bezug auf die Symmetrieebene des Radfahrers symmetrisch geschnitten ist, wobei sich in dieser Symmetrieebene in der Einlage keine Naht befindet, die sich im empfindlichen Bereich des Körpers des Radfahrers, auf dem er sein Gewicht auf dem Fahrradsattel abstützt, bemerkbar machen könnte, daß also genau dort keine Verdickungen gebildet werden, die die empfindlichen Körpergewebe in dieser Zone verletzen könnten. Diese bekannte Einlage wird lediglich an ihren äußeren, nicht mehr vom Druck des Körpergewichtes des Fahrers belasteten Rändern in die textile Fahrradhose eingenäht und ist, durch besondere Einschnitte etc., der Körperform des Radfahrers räumlich leicht angepaßt. Nichtsdestoweniger ist die Einlage selbst aber aus einem einzigen, flächigen Stück gefertigt und weist keine speziell der Anatomie des Fahrers angepaßte Formgebung auf. Auch diese Einlage ist, wie bereits oben ausgeführt, mit der Fahrradhose fest verbunden.

Eine herausnehmbare und als Sitzpolster ausgebildete Einlage ist aus der DE 101 00 593 C1 bekannt. Darin wird eine Hose, insbesondere eine Fahrradhose beschrieben, die ein im Hosenschritt angeordnetes herausnehmbares Sitzpolster aufweist, das mit speziellen, auf der Unterseite des Sitzpolsters vorgesehenen Laschen in Aufnahmeelemente einsteckbar ist, die auf der Hoseninnenseite vorgesehen sind. Dadurch kann das Sitzpolster jederzeit wieder aus der Fahrradhose herausgenommen werden.

Das Sitzpolster selbst weist ebenfalls keine besondere, dem Reiter angepaßte anatomische Ausbildung auf, es ist lediglich im Sitzknochenbereich des Beckens eines Fahrers breiter als im vorderen Schambereich und insgesamt flächig ausgebildet.

Die anhand der vorbeschriebenen bekannten Fahrradhosen beschriebenen Einlagen bzw. Sitzpolster sind für spezielle Reithosen oder Reitunterhosen nicht geeignet. Sie können die beim Reiten unmittelbar mit dem Sattel in Kontakt kommenden Körperbereiche, insbesondere im Schambereich des Reiters, nicht wesentlich vom dort entstehenden Druck und den Reibungsbewegungen entlasten, die aber gerade beim Reiten unvermeidlich sind. Der Reiter muß ja durch aktive Beckenbewegungen die Bewegungen des Pferdes regulieren bzw. unterstützen, dabei wird die Hauptlast des Reiters auf den Sattel über die beiden Gesäßknochen sowie das Schambein abgeleitet. Die Sitzfläche des Sattels, beispielsweise bei einem Sattel englischen Typs, ist vorne erhöht (Vorderzwiesel) und schmal und geht dann nach hinten in eine breitere Sitzfläche über. Die Erhöhung des Vorderzwiesels kann, je nach Modell und Paßform, variieren.

Durch die Bewegungen des Beckens reibt der Reiter ständig mit seinem Schambereich am Sattel, dadurch entstehen durch Reibung und Druck verursachte Verletzungen. Da das Becken des Reiters aber der wichtigste Übermittler für die Lenkhilfen des Reiters an das Pferd ist, kann der Schambereich des Reiters nicht geschont bzw. entlastet werden, wenn der Reiter die korrekte Reitweise beibehalten und sein Pferd nicht irritieren will. Dies bedeutet also, daß mit längerem Reiten sich auch das Wundwerden im Schambereich verschlimmert. So klebt beispielsweise die Unterhose oft an den aufgeriebenen, manchmal sogar blutigen und brennenden Körperstellen. Zwar kann der Reiter die geschädigten Körperstellen nach dem Reiten mit einer Wundsalbe o. ä. behandeln, wird aber feststellen, daß er auch dann noch körperlichen Beschwerden ausgesetzt ist, speziell auch beim Wasserlassen. Diese Beeinträchtigungen vergrößern sich selbstverständlich noch bei Berufsreitern, die keine Zeit haben, die Wundstellen erst ausheilen zu lassen, bevor sie sich wieder auf das Pferd setzen. Dieses Wundsein verleitet den Reiter dann, durch den Versuch der Einnahme einer Schonungshaltung oder durch schmerzbedingtes Hin- und Herrutschen auf dem Sattel, die Schmerzen zu lindern, dies verhindert aber andererseits den korrekten und ruhigen Sitz und somit die exakte Einwirkung der Gewichtshilfen auf das Pferd.

Bei Frauen wird speziell der innere Schamlippen- sowie Klitorisbereich beansprucht und durch das Reiten dann wundgerieben. Bei Männern wird besonders der Bereich des Skrotums und speziell der Hoden, aber auch der Peniswurzel beansprucht.

Die aus dem Bereich des Fahrradsports bekannten Einlagen für Fahrradhosen können die vorbeschriebenen körperlichen Beanspruchungen und sogar Verletzungen des Körpers des Reiters in seinem Schambereich nicht verhindern, da sie ja letztlich durch ihre ebene bzw. flächige Ausbildung an den entsprechenden Körperstellen des Trägers einer solchen Hose vollflächig im Schambereich anliegen.

Bekannt sind auch mit Gel gefüllte Auflagen für die Sitzfläche des Sattels, im Handel erhältlich unter der Bezeichnung "Gel-Sitzkissen". Solche Schutzpolster sind ebenfalls nicht zum Zwecke des Reitens geeignet, da die volle Sitzfläche gelgefüllt ist. Hierdurch ergibt sich für den Reiter ein "schwammiges" Sitzgefühl und er kann folglich seine auf das Pferd auszuübenden Lenkbewegungen nicht genau kontrollieren.

Es ist nun das Ziel der Erfindung, die vorbeschriebenen Nachteile bei der eingangs beschrieben Hose oder Unterhose, insbesondere der Reithose oder Reitunterhose zu vermeiden, insbesondere aber sicherzustellen, daß der Reiter sein Pferd auch über sehr lange Zeit hinweg einwandfrei lenken kann, ohne seine höchstempfindlichen Körperstellen im Schambereich zu verletzen.

Dieses Ziel wird bei der eingangs genannten Hose oder Unterhose durch die Merkmale des kennenzeichnenden Teils des Anspruchs 1. Das Schutzpolster weist eine räumliche Formgebung auf und ist dem weiblichen Schambereich anatomisch angepaßt.
Durch die dreidimensionale anatomische Anpassung des Schutzpolsters wird erstmals ermöglicht, speziell für die weibliche Trägerin geeignete körperliche Sitzunterstützungen zwecks Entlastung der gefährdeten Schambereiche des Trägers bereitzustellen. Durch die anatomische Anpassung der räumlichen Formgebung des Schutzpolsters besteht die Möglichkeit, dieses nach den Wünschen der jeweiligen Trägerin so auszuformen, daß ein äußerst bequemer und speziell körperlich schonender Sitz ermöglicht wird.

Dabei ist erfindungsgemäß das Schutzpolster als Formteil ausgebildet, das von den druckempfindlichen Schambereichen von Frauen (Schamlippen- sowie Klitorisbereich) während des Tragens der Hose oder Unterhose von diesen räumlich beabstandet bleibt und nur an den diese empfindlichen Körperstellen umgebenden, weniger empfindlichen seitlichen Beinbereichen und dem hinteren Gesäßbereich anliegt.
Aufgrund der den jeweiligen Schambereichen anatomisch nachgebildeten räumlichen Formgebung des Schutzpolsters und speziell der Ausbildung des Schutzpolsters als Formteil, kann dieses in seiner Formgebung dafür Sorge tragen, daß die heikelsten Schambereiche von Frauen während des Sitzens im Sattel von einer unmittelbaren Berührung mit dem entsprechenden Schutzpolsterbereich frei oder zumindest im wesentlichen frei bleiben. Hierdurch wird selbstverständlich schon von vornherein ein Wundreiben bzw. Entstehen von Druckstellen vermieden.

Vorteilhaft kann das als Formteil ausgebildete Schutzpolster aus einer wasserdichten Folie hergestellt sein, die als der jeweiligen anatomischen Form des Schambereichs .der Frau angepaßtes und mit Gel gefülltes Kissen ausgebildet ist.
Diese vorbeschriebene Ausbildung des Schutzpolsters stellt eine besonders hygienische Ausbildung desselben dar, da eine wasserdichte Folie als Außenschicht des Schutzpolsters einwandfrei hygienisch gepflegt werden kann. Es sind aber auch andere Materialien zur Herstellung des Formteils denkbar, beispielsweise Schaumkunststoffe, die höchst elastisch bei einer erforderlichen Formsteifigkeit sind.

Vorteilhaft kann das als Formteil ausgebildete Schutzpolster auch mehrteilig ausgebildet sein. Eine solche Ausbildung kann aus verschiedenen Gründen gegebenenfalls von dem Träger gewünscht werden. Durch eine mehrteilige Ausbildung des Schutzpolsters bzw. des das Schutzpolster bildenden Formteiles kann eine individuelle Anpassung im Schambereich vorgesehen werden.

In erfindungsgemäßer Ausbildung der Hose oder Unterhose ist der doppelwandige Bereich derselben als Einschubtasche ausgeformt, in die das Schutzpolster bzw. das Formteil einlegbar und auch wieder herausnehmbar ist.
Eine solche Einschubtasche ermöglicht es, das als Formteil ausgebildete Schutzpolster in der Hose oder Unterhose zu fixieren und gegen Verrutschen etc. zu sichern, ohne daß es fest in der Hose eingenäht sein muß.

Vorteilhaft erstreckt sich der doppelwandige Bereich der Hose oder Unterhose soweit nach vorn und hinten über den Schambereich, daß die Nähte, die den doppelwandigen Bereich im Bauch- wie im Rückenbereich der Hose oder Unterhose begrenzen, nicht mehr im Berührungs- bzw. Druckgebiet des Körpers des Trägers mit der Sattelfläche liegen.
Es ist hier wichtig, daß der Teil der Hose oder Unterhose, der im Druckbereich des Schambereiches des Trägers liegt, keine Nähte aufweist, da diese regelmäßig Erhöhungen bzw. Verdickungen darstellen, die speziell den Druck auf die empfindlichen Körperstellen des Trägers erhöhen und damit speziell an diesen Stellen Verletzungen hervorrufen. Dadurch, daß der doppelwandige Bereich der Hose oder Unterhose im Bauch- sowie im Rückenbereich besonders zur Gürtellinie hin hochgezogen ist, befinden sich die Nähte nicht mehr in dem vorbeschriebenen heiklen Druckbereich.

Andererseits weist der doppelwandige Bereich in dem Bereich, an dem die Innenseiten der Schenkel des Trägers zur Anlage kommen, keine Nähte auf.
Hierdurch wird vermieden, daß in dem Bereich der Innenseiten der Schenkel des Trägers gerade im Übergangsbereich zum Schambereich keine besonderen Druckstellen entstehen, der doppelwandige Bereich bzw. die damit gebildete Einschubtasche wird ausreichend von den Nähten im Bauch- bzw. Rückenbereich gehalten.

In vorteilhafter Weiterbildung der Hose oder Unterhose kann die dem Körperbereich des Trägers zugewandte innere Lage des doppelwandigen Bereiches der Hose oder Unterhose aus diesen herausnehmbar bzw. von diesen lösbar ausgebildet sein.
Hierdurch kann erreicht werden, daß die innere Lage des doppelwandigen Bereiches schnell ausgewechselt werden kann, ohne daß gleich die gesamte Hose oder Unterhose gewechselt werden muß.

In weiterer Ausbildung weist die unter der inneren Lage des doppelwandigen Bereiches der Hose oder Unterhose liegende Innenseite der Hose oder Unterhose Haltemittel auf, die zum Fixieren und/oder Halten der am Schambereich des Trägers unmittelbar anliegenden inneren Lage des doppelwandigen Bereiches der Hose oder Unterhose dienen.
Solche Haltemittel für die innere Lage des doppelwandigen Bereiches sind äußerst vorteilhaft, erlauben sie doch ein schnelles Auswechseln der inneren Lage und erleichtern damit die Hygienepflege.

In weiterer vorteilhafter Ausbildung der Erfindung weist die unter der inneren Lage des doppelwandigen Bereiches der Hose oder Unterhose liegende Innenseite der Hose oder der Unterhose ein Haltemittel auf, das zum Fixieren und/oder Halten des dort einzusetzenden ein- oder mehrteiligen Formteils dient.
Wenn der doppelwandige Bereich der Hose oder Unterhose und speziell die in diesem Bereich ausgebildete Einschubtasche dem einzulegenden Formteil bzw. dem mehrteiligen Formteil nicht genau angepaßt ist, kann sich dieses bzw. können sich diese während des Tragens innerhalb des doppelwandigen Bereiches verschieben, dies wird aber durch ein gesondertes und auf die Ein- oder Mehrteiligkeit des Formteils und auch die individuelle Anordnung des Formteils bzw. der Formteile innerhalb des doppelwandigen Bereichs der Hose oder Unterhose abgestimmtes spezielles Haltemittel verhindert.

Vorteilhaft sind die Haltemittel in Form von Klettverschlüssen ausgebildet.
Solche aus textilen Materialien hergestellten Klettverschlüsse beeinträchtigen den Tragekomfort in keiner Weise, insbesondere auch deshalb nicht, da diese Klettverschlüsse ja unterhalb des als Formteil ausgebildeten Schutzpolsters angeordnet sind.

Das der Erfindung gestellte und oben erwähnte Ziel wird speziell durch eine Reithose oder- unterhose erreicht, die ein ein- oder mehrteiliges Schutzpolster für die Einlage in den Schambereich einer Hose oder Unterhose aufweist das als Formteil ausgebildet ist, das in einem speziellen Formgebungsverfahren dem individuellen Schambereich einer Frau anatomisch angepaßt ist. Ein solches Schutzpolster kann den Scham- bzw. Genitalbereich einer Frau besonders gut vor Verwundungen schützen, da es den jeweiligen körperlichen Eigenheiten der Frau genauestens angepaßt ist und folglich auch hinsichtlich seiner Ausbildung dem Träger am besten angepaßt werden.

Die Erfindung wird nachfolgend am Beispiel einer Damenreitunterhose und anhand der in den nachstehend näher bezeichneten Zeichnungen dargestellten Figuren beispielhaft erläutert.

Es zeigen:
- Fig. 1: eine Vorderansicht einer Damen-Reitunterhose,
- Fig. 2: eine Rückansicht einer Damen-Reitunterhose,
- Fig. 3: eine Draufsicht auf die Innenseite einer abgewickelten, also noch nicht in den seitlichen Hüftbereichen zusammengenähten Damen-Reitunterhose mit doppelwandig ausgebildetem Schrittbereich,
- Fig.4: eine Draufsicht gemäß Fig. 3, jedoch ohne innere Lage des doppelwandig ausgebildeten Schrittbereichs,
- Fig. 5: eine Draufsicht auf das als Formteil für eine Reiterin ausgebildete Schutzpolster,
- Fig. 6: einen Längsschnitt durch das Schutzpolster gemäß Linie VI - VI in Fig. 5 und
- Fig. 7: eine perspektivische Ansicht auf das als Formteil ausgebildete Schutzpolster gemäß Fig. 5.

Bei der in den Figuren dargestellten Hose handelt es sich um eine Reitunterhose, und zwar um eine solche für Damen. Die an einer solchen Damen-Reitunterhose, es handelt sich dabei um eine Hose in sogenannter Slip-Form, nachstehend beispielhaft dargestellte Erfindung, läßt sich selbstverständlich analog auf Reitunterhosen mit angesetzten Beinen und insbesondere auch auf Herren-Reitunterhosen und letztlich prinzipiell auch auf Reithosen für Reiter und Reiterinnen anwenden.

Die in den Figuren 1 bis 4 gezeigte Reitunterhose 1 besteht im wesentlichen aus einem Zuschnitt 2, der speziell als solcher in den Figuren 3 und 4 in flach abgewickelter Lage dargestellt ist, und an den seitlichen Hüftbereichen 3 zusammengenäht ist, wie in den Figuren 1 und 2 gezeigt.

Wie den Figuren 1 und 2 zu entnehmen ist, ist die Reitunterhose im Beinbereich in ihrem Vorderteil 4, wie bei Slips üblich, höher ausgeschnitten als am Rückenteil 5.

Der Schrittbereich 6 ist doppelwandig ausgebildet, d.h. auf der Innenseite 7 ist, wie in Fig. 3 gezeigt, eine entsprechend zugeschnittene innere Lage 8, die ohne weiteres aus demselben Material wie der Zuschnitt 2 der Reitunterhose bestehen kann, vorgesehen, wobei die innere Lage 8 in diesen Bereich hinsichtlich der Abmessung genau dem Schrittbereich 6 des Zuschnitts 2 angepaßt ist.

Durch diese innere Lage 8 entsteht im Schrittbereich 6 eine Einschubtasche 9, in die ein Schutzpolster eingelegt werden kann, das, wie weiter unten noch näher beschrieben, als Formteil 10 ausgebildet ist.

Die innere Lage 8 ist beispielsweise mittels Nähten 11 auf dem Zuschnitt 2 befestigt, wobei wesentlich ist, daß diese Nähte 11 sowohl im Bereich des Vorderteils 4 wie auch im Bereich des Rückenteils 5 sehr hoch zur Gürtellinie hin gezogen sind. Hierdurch soll erreicht werden, daß die Nähte, die ja letztlich Verdickungen darstellen und dadurch unangenehme Druckstellen hervorrufen können, aus dem eigentlichen Sitzbereich, also aus dem Druckbereich zwischen dem Körper des Reiters einerseits und der Sattelfläche andererseits herausgenommen werden. Aus diesem Grunde sind an der inneren Lage 8 in dem Bereich, an dem die Innenseiten der Schenkel der Reiterin zur Anlage kommen, keine Nähte vorhanden.

Anstelle der Befestigung der inneren Lage 8 mit Nähten, könnte dies auch mittels besonderer Haltemittel 12, beispielsweise Klettbändern, erfolgen, die auf dem Zuschnitt einerseits und mit einem ggfs. erforderlichen zweiten Teil auf der Unterseite der inneren Lage 8 andererseits vorgesehen sind.

Wie der Fig. 4 weiter zu entnehmen ist, ist auf der Innenseite 7 des Zuschnitts 2 im Schrittbereich 6, mittig und insbesondere in dem Bereich der Reitunterhose, der zur unmittelbaren Anlage an den Schambereich der Reiterin bzw. des Reiters kommt, ein speziell an ein in diesem Bereich einzulegendes Schutzpolster 10 angepaßtes Haltemittel 13 vorgesehen, das in jeder geeigneten Form ausgebildet sein kann, vorteilhafterweise ebenfalls als Klettbandverschluß.

Das in diesen Bereich einzulegende und zu befestigende Schutzpolster 10 ist in den Figuren 5 bis 7 dargestellt und zeigt seine besondere räumlich Formgebung, mit der es bei dem hier beschriebenen Ausführungsbeispiel dem weiblichen Schambereich anatomisch angepaßt ist.

Wie der Fig. 5 zu entnehmen ist, weist das Formteil 10 eine spiegelsymmetrische Form auf, wobei die Spiegelebene in der Symmetrieebene des menschlichen Körpers liegt.

Das Formteil 10 weist im weiteren, wie in Fig. 6 dargestellt, eine im wesentlichen keilförmige Konfiguration auf, wobei der höhere Bereich den Vorderbereich 14 des Formteils 10 und der demgegenüber flache, bzw. auslaufende Bereich den hinteren Bereich 15 des Formteils 10 bildet.

Wie speziell der Fig. 5 aber auch der Fig. 7 sehr gut zu entnehmen ist, weist die Oberseite 16 des Formteils 10 eine Ausnehmung 17 auf, die dafür vorgesehen ist, die besonders empfindlichen Teile des Schambereiches einer Frau, nämlich Schamlippen und Klitoris vor einer unmittelbaren Druckbelastung zu schützen und den in diesem Bereich durch das Körpergewicht einerseits und die Sattelfläche andererseits entstehenden Druck von diesen empfindlichen Körperstellen wegzuleiten und umzuleiten auf die weniger empfindlichen benachbarten Beininnenflächen.

Es kommt also bei der Formgebung für ein solches Formteil 10 darauf an, daß es möglichst genau dem individuellen Schambereich eines Reiters oder einer Reiterin angepaßt ist, es sollte ggf. sogar mittels eines speziellen Formgebungsverfahren jedem Reiter und jeder Reiterin persönlich angepaßt werden.

Wesentlich ist, daß bei der Ausbildung eines solchen Formteils 10 scharfe Kanten und sonstige Unebenheiten vermieden werden.

Die Unterseite 18 des Formteils 10 ist verhältnismäßig flächig ausgeführt, könnte aber auch der Wölbung der Satteloberfläche in diesem Sitzbereich nachgebildet sein.

Das Formteil selbst kann aus unterschiedlichen Materialien bestehen, beispielsweise aus einem aus einer wasserdichten Folie hergestellten Schutzpolster, das als mit Gel gefülltes Kissen ausgebildet ist. Ein solches Formteil 10 wäre hygienisch sehr einfach zu pflegen.

Wie der Fig. 6 schließlich noch zu entnehmen ist, weist das Formteil 10 auf seiner Unterseite 18 ein Gegenhaltemittel 19 auf, das zusammen mit dem in Fig. 4 gezeigten Haltemittel 13 eine verrutschsichere Verbindung gewährleistet.

## Patentansprüche

1. Reithose oder -unterhose für Damen, die im Schrittbereich (6) zur Ausbildung einer Einschubtasche (9) doppelwandig ausgebildet ist, wobei ein Schutzpolster (10) vorgesehen ist, das in die Einschubtasche (9) einfügbar und daraus wieder entnehmbar ist und das eine räumliche Formgebung aufweist, **dadurch gekennzeichnet, daß** das Schutzpolster (10) mittels einer Ausnehmung (17) auf der der Trägerin zugewandten Oberseite (16) an den weiblichen Schambereich anatomisch angepaßt ist, so daß der druckempfindliche Schambereich der Trägerin entlastet ist, wobei die Ausnehmung (17) nicht zur Unterseite (18) durchreicht.

2. Hose oder Unterhose nach einem der vorstehenden Ansprüche, **dadurch gekennzeichnet, daß** das Schutzpolster (10) mehrteilig ausgebildet ist.

3. Hose oder Unterhose nach einem der obigen Ansprüche, **dadurch gekennzeichnet, daß** der Teil der Hose (1), der im Druckbereich des Schambereichs der Trägerin liegt, keine Nähte aufweist.

4. Reithose oder -unterhose nach einem der obigen Ansprüche, **dadurch gekennzeichnet, daß** das Schutzpolster (10) auf der der Ausnehmung (17) abgewandten Unterseite (18) zumindest entlang einer Schnittlinie mit der Median-Sagittalebene (VI-VI) flach ist.

## Claims

1. Ladies' riding pants or riding underpants, which have a double-wall design in the crotch area (6) so as to form an insertion pocket (9), wherein a protective padding (10) is provided, which can be inserted into the insertion pocket (9) and removed from it again and which has a three-dimensional design, **characterized in that** the protective padding (10) is anatomically adapted to the female pubic area by means of a recess (17) on the upper side (16) facing towards the wearer, such that pressure is removed from the wearer's pressure-sensitive pubic area, said recess (17) not extending all the way to the lower side (18).

2. Pants or underpants according to any one of the preceding claims, **characterized in that** the protective padding (10) is of a multipart design.

3. Pants or underpants according to any one of the above claims, **characterized in that** the part of the pants (1) located **in that** region of the wearer's pubic area which is subject to pressure does not have any seams.

4. Riding pants or riding underpants according to any one of the above claims, **characterized in that** the protective padding (10) is flat, at least along an intersection line with the median sagittal plane (VI-VI), on the lower side (18) facing away from the recess (17).

## Revendications

1. Culotte ou sous vêtement de cheval pour dames, qui est configuré avec une double paroi dans la zone de l'entre-jambe (6) de façon à former une pochette d'introduction (9), un rembourrage de protection (10) étant prévu pour être introduit dans la pochette (9) et en être retiré et qui présente une certaine forme de volume **caractérisée en ce que** le rembourrage de protection (10) est adapté anatomiquement au sexe féminin par un évidemment (17) situé sur la face supérieure (16) tournée vers l'utilisatrice, de façon que la zone du sexe sensible à la pression de l'utilisatrice soit soulagée, l'évidemment (17) ne s'étendant pas jusqu'à la face inférieure (18).

2. Culotte ou sous vêtement selon la revendication précédente, **caractérisée en ce que** le rembourrage de protection (10) est réalisé en plusieurs parties.

3. Culotte ou sous vêtement selon l'une des revendications précédentes, **caractérisée en ce que** la partie de la culotte (1) qui est située dans la zone de pression de la zone du sexe de l'utilisatrice ne comporte pas de coutures.

4. Culotte ou sous vêtement selon l'une des revendications précédentes, **caractérisée en ce que** le rembourrage de protection (10) est plat sur la face inférieure (18) opposée à l'évidemment (17), au moins le long d'une ligne de coupe avec le plan médian sagital (VI-VI).
